# FASCICULE DE BREVET EUROPEEN

(11) **EP 0 265 329 B1**
(45) Date de publication et mention de la délivrance du brevet: **23.01.1991**
(21) Numéro de dépôt: 87402303.9
(22) Date de dépôt: 15.10.1987
(51) Int. Cl.: B65D 51/18, B65D 45/02, B65D 45/16

(54) **Dispositif d'emballage comportant un capuchon devant être fixé de manière étanche**
Verpackungseinrichtung mit Kappe zum luftdichten Befestigen
Packaging device comprising a cap to be fixed in a sealed manner

(30) Priorité: 16.10.1986 FR 8614369; 09.10.1987 FR 8713989
(43) Date de publication de la demande: 27.04.1988
(73) Titulaire: Lucas, Marthe, 34000 Montpellier (FR)
(72) Inventeur: Lucas, Marthe, 34000 Montpellier (FR)
(74) Mandataire: Madeuf, René Louis

(56) Documents cités:
- EP-A- 0 212 504
- CA-A- 897 635
- DE-C- 133 081
- DE-C- 952 065
- FR-A- 320 149
- FR-A- 563 812
- FR-A- 705 109
- FR-A- 2 499 518
- GB-A- 488 813
- GB-A- 2 148 859
- US-A- 1 755 015
- US-A- 1 953 580
- US-A- 2 065 240
- US-A- 2 251 138
- US-A- 3 733 001
- US-A- 4 238 042
- US-A- 4 337 869

## Description

La présente invention concerne les emballages présentant en section une forme ovale, approximativement ovale ou rectangulaire, et qui comprennent un capuchon de même forme devant pouvoir être ôté facilement tout en assurant une étanchéité parfaite avec le corps de l'emballage qui le supporte, afin que le produit contenu soit maintenu à l'abri de l'atmosphère.

Ces emballages sont utilisés en particulier dans le domaine de la parfumerie et de la pharmacie mais jusqu'à présent leur étanchéité est illusoire car elle n'est assurée que par des joints frottants puisque la forme tant du corps que du capuchon de l'emballage fait que la fermeture est assurée par coulissement.

La présente invention crée un nouvel emballage qui permet d'assurer l'étanchéité par un joint maintenu sous pression.

L'emballage de l'invention trouve une application particulièrement intéressante pour contenir des cosmétiques et produits analogues qui doivent être protégés de l'oxydation due à l'air et qui ne doivent pas pouvoir souiller des vêtements ou l'intérieur d'un sac.

Conformément à l'invention, le dispositif d'emballage comportant un capuchon devant être fermé de manière étanche est caractérisé en ce que le capuchon contient intérieurement un joint couvrant complètement l'intérieur du capuchon et correspondant à une portée du corps du dispositif d'emballage, ledit corps présentant la même forme, en section, que le capuchon et formant latéralement des plots coopérant avec des éléments de verrouillage formés sur des pattes latérales du capuchon ou d'un élément mobile portée par le capuchon, de sorte que le joint est comprimé sur la portée lorsque le dispositif d'emballage est fermé.

Diverses autres caractéristiques de l'invention ressortent d'ailleurs de la description détaillée qui suit.

Des formes de réalisation de l'objet de l'invention sont représentés, à titre d'exemples non limitatifs, aux dessins annexés.
La fig. 1 est une élévation latérale du dispositif d'emballage de l'invention.
La fig. 2 est une coupe-élévation partielle sensiblement axiale du dispositif de la fig. 1.
La fig. 3 est une coupe vue suivant la ligne III-III de la fig. 2.
La fig. 4 est une élévation partiellement arrachée correspondant à la fig. 1 mais tournée de 90° par rapport à cette figure.
La fig. 5 est une coupe-élévation illustrant une première forme de réalisation du dispositif d'emballage de l'invention.
La fig. 6 est une coupe vue suivant la ligne VI-VI de la fig. 5.
La fig. 7 est une coupe schématique illustrant un détail de réalisation.
La fig. 8 est une élévation, partie en coupe, illustrant une variante.
La fig. 9 est une coupe suivant la ligne IX-IX de la fig. 8.
La fig. 10 est une coupe d'une autre variante.
La fig. 11 est une coupe suivant la ligne XI-XI de la fig. 10.
La fig. 12 est une coupe-élévation montrant encore une autre variante.
La fig. 13 est une coupe vue suivant la ligne XIII-XIII de la fig. 12.
La fig. 14 est une perspective illustrant un détail de réalisation.
La fig. 15 est une coupe d'une autre variante.
La fig. 16 est une demi-coupe illustrant une position caractéristique.
La fig. 17 est une perspective illustrant un détail de réalisation pour la jonction de deux des pièces du dispositif de l'invention.
La fig. 18 est une coupe-élévation d'une variante supplémentaire.

Le dispositif d'emballage auquel s'applique l'invention comporte un corps 1 destiné à contenir des produits divers, par exemple un produit cosmétique, et le corps 1 peut être associé à une commande 2 par exemple un bouton molleté pour déplacer axialement le produit 3 qui peut être un fard, un bâtonnet de rouge à lèvres, un produit déodorant ou d'autres produits analogues.

Le corps 1 est conformé en section pour être sensiblement ovale ainsi que l'illustre la fig. 3 et il présente, au moins à sa partie supérieure, des méplats 1a, 16 à partir desquels font saillie des plots 4 dont la fonction est exposée dans ce qui suit. La partie supérieure du corps 1 forme aussi une portée 5 pour un joint 6 qui est emboîté dans un couvercle 7.

Le dessin montre que le joint 6 délimite, avantageusement, une feuillure 8 enveloppant la portée 5 du corps 1.

Le dessin montre, de plus, que le couvercle 7 présente un bord tombé 7a qui sert de retenue au joint 6 et qui prend appui sur les plots 4 lorsque le corps 1 est fermé.

Le couvercle 7 présente la même forme ovale que le corps 1 mais peut être réalisé en une matière différente ou tout au moins d'une couleur différente lorsqu'il est souhaité que l'emballage présente un aspect remarquable.

Le dessus du couvercle 7 forme un embout 9 présentant une rainure interne 10. L'embout 9 forme de son côté une crapaudine pour une partie tubulaire 11 de section circulaire et dont le diamètre extérieur correspond au diamètre interne de l'embout 9.

La partie tubulaire 11 présente un jonc 12, ou d'autres protubérances de verrouillage, destiné à être introduit à force dans la rainure interne 10 de l'embout 9.

La partie tubulaire 11 est formée d'une pièce avec un capuchon 13 dont la paroi externe est de section ovale pour correspondre exactement au corps 1 et apparaître dans le prolongement de ce corps.

De la même façon qu'en ce qui concerne le couvercle 7, le capuchon 13 peut être réalisé en une matière différente de celle du corps 1 ou présentant une autre couleur ou une autre texture.

Pour assurer une bonne liaison entre le couvercle 7 et le capuchon 13, ce dernier présente, avantageusement, un épaulement 14 contre lequel bute le dessus du couvercle 7 lorsque la partie tubulaire 11 est verrouillée dans l'embout 9.

A sa base, le capuchon 13 délimite deux pattes 15 diamétralement opposées qui présentent à leur base des portées saillantes 16 correspondant au dessous des plots 4 que forme le corps 1.

La fig. 4 montre que les plots 4 et les parties saillantes 16 délimitent des rampes complémentaires 4a, 16a et de préférence aussi une saillie de verrouillage 17.

Outre ce qui précède, des butées 18, 19 sont formées sur le dessus du couvercle 7 et sont disposées de manière que la paroi interne du capuchon 13 vienne en appui contre lesdites butées 18,19 lorsque le capuchon 13 est tourné d'un certain angle par rapport au corps 1, cet angle devant être au moins égal à celui qui permet le dégagement des portées saillantes 16 des plots 4.

Dans la pratique, cet angle peut être de l'ordre de 30 à 45°.

Lorsque les différentes pièces ont été fabriquées, le joint 6 est enserré dans le couvercle 7 puis celui-ci est lui-même engagé entre les pattes 15 du capuchon 13 jusqu'au moment où la partie tubulaire 11 est verrouillée dans l'embout 10.

Pour mettre en place le capuchon, il est présenté comme le montre la fig. 3 en formant un angle par rapport au corps 1 que les saillies de verrouillage 17 soient décalées angulairement par rapport aux plots 4.

La fig. 3 montre que les butées 18,19 permettent un guidage pour une présentation correcte du capuchon 13 par rapport au corps 1.

On fait ensuite tourner le capuchon par rapport au corps de façon que les portées saillantes 16 soient engagées sous les plots 4 ce qui fait que les rampes complémentaires 4a, 16a tendent à serrer le capuchon 13 sur le corps 1.

L'action de serrage a pour effet d'appliquer fortement le joint 6, en particulier sa feuillure 8, contre la portée 5 du corps 1 ce qui assure une étanchéité complète entre ledit corps 1 et le couvercle 7 et, par conséquent, une isolation du produit contenu de l'atmosphère ambiante.

Lorsque le capuchon 13 est fabriqué en résine synthétique présentant une certaine souplesse, il est possible aussi de mettre en place le capuchon et le couvercle par simple coulissement, les pattes 15 étant déformées élastiquement lors de leur passage sur les plots 4.

Pour avoir accès au produit contenu dans le corps 1, il suffit de tourner légèrement le capuchon 13 par rapport au corps 1 pour l'amener dans la position représentée en traits interrompus à la fig. 3 ce qui a pour effet de dégager les portées saillantes 16 des plots 4 en permettant ensuite l'extraction du capuchon du couvercle et de son joint par simple coulissement axial dudit capuchon par rapport au corps sans détériorer le produit contenu.

Selon une autre réalisation de l'invention, le corps 1 délimite une portée 5 pour un joint 6 qui, dans les exemples représentés, constitue en même temps un couvercle recouvrant le corps 1 et emboîtant la portée 5. Le joint 6 est recouvert par le capuchon 13 auquel il est réuni par tout moyen approprié par exemple par des organes d'emboîtement.

La fig. 17 montre que le capuchon 13 peut être muni intérieurement de douilles 20 présentant un collet 21 et que le joint 6 peut être muni de doigts correspondants 22 comportant un jonc 23. En engageant le joint dans le capuchon, les joncs 23 des doigts 22 sont verrouillés par les collets 21 à l'intérieur des douilles 20 ce qui solidarise les deux pièces entre elles.

Aux fig. 5 à 7, un étrier 24 est disposé par sa traverse, de préférence de faible largeur, dans une lumière 25 du capuchon 13 et, le cas échéant, du joint 6. Les branches 24a de l'étrier prennent appui sur les flancs des joints 6 et du corps 1 et présentent une rainure d'emboîtement 26 pour chacun des plots 4 du corps 1. Le dessous du plot 4 est avantageusement bombé ce qui a pour effet de déplacer l'étrier suivant la flèche f, lorsqu'il coiffe le plot et, par conséquent, de serrer le joint 6 sur la portée 5 du corps 1. Pour dégager le capuchon 13, il suffit de déplacer l'étrier 24 dans l'un ou l'autre sens suivant la flèche f₂ afin de libérer les plots 4.

Aux fig. 8 et 9, le joint 6 forme un berceau 27 et les branches 24b de l'étrier 24 sont verrouillées par un axe 24, serré dans le berceau 27. Dans cette réalisation, le capuchon 13 est échancré pour emboîter l'axe 21. En faisant pivoter les branches 24b de l'étrier, celles-ci échappent aux plots 4, ce qui permet l'ouverture du corps 1.

Aux fig. 10 et 11, le dessus du capuchon 13 est conformé sensiblement à la manière d'un cylindre et il est recouvert partiellement par un secteur cylindrique 28 que forme l'étrier 24 et dont les branches 24c sont articulées sur des axes 29 engagés dans des trous du joint et du capuchon. Comme précédemment, l'extrémité des branches 24c de l'étrier coopère avec un plot 4 du corps 1. Pour dégager le capuchon, il suffit de faire basculer, dans un sens ou dans l'autre, l'étrier, ce qui permet aux branches 24c de libérer les plots 4. Pour réaliser le dispositif, on utilise avantageusement une résine relativement rigide pour la fabrication de l'étrier, par exemple du polystyrène, et des résines souples pour le capuchon 13 et le joint 6, par exemple du polyéthylène.

Aux fig. 12 à 14, le capuchon 13 forme des pattes latérales 30 dont la partie supérieure 30a fait saillie par rapport au fond d'un logement 31, de sorte que lesdites pattes peuvent pivoter légèrement.

Comme dans les exemples précédents, les pattes qui sont, en quelque sorte, similaires aux branches des étriers décrits présentent une rainure d'emboîtement 26 pour chaque plot 4 du corps 1. Si l'élasticité de la matière constitutive du capuchon 13 n'est pas suffisante, un élément élastique 32 est disposé pour prendre appui contre les flancs de la partie supérieure 30a des pattes 30, éventuellement par l'intermédiaire des parties du joint 6.

La variante des fig. 15 et 16 illustre une réalisation selon laquelle le capuchon 13 présente au moins deux rainures en queue d'aronde 33 dans lesquelles sont disposées des pattes coulissantes 34 délimitant le logement 26 devant servir à emboîter chacun des plots 4 lorsque le joint 6 est suffisamment comprimé.

A la fig. 18, le capuchon 13 est traversé par un poussoir 35 présentant des branches 36 formant des pattes 37 pour emboîter les plots 4. Les branches 36 prennent appui, par une partie rigide 36a, sur le dessus du joint 6 alors qu'elles sont, elles-mêmes, flexibles. En exerçant une pression sur le poussoir 35, cela a pour effet de faire pivoter les pattes 37 pour les dégager des plots 4. Le poussoir 35 fait saillie du capuchon 13 par une ouverture 38 de celui-ci et ledit capuchon est relié au joint 6 comme expliqué dans ce qui précède en référence à la fig. 17, par des douilles 20 dans lesquelles sont enserrés et verrouillés des doigts 22.

Dans cette réalisation, il est avantageux que le corps 1 soit entouré par une enveloppe 39 à laquelle il est relié par des couronnes d'emboîtement.

## Revendications

1. Dispositif d'emballage comportant un capuchon devant être fermé de manière étanche, caractérisé en ce que le capuchon (13) contient intérieurement un joint (6) couvrant complètement l'intérieur du capuchon et correspondant à une portée (5) du corps (1) du dispositif d'emballage, ledit corps présentant la même forme, en section, que le capuchon et formant latéralement des plots (4) coopérant avec des éléments de verrouillage (16,26) formés sur des pattes latérales (15,30) du capuchon ou d'un élément mobile (24, 35) porté par le capuchon, de sorte que le joint (6) est comprimé sur la portée (5) lorsque le dispositif d'emballage est fermé.

2. Dispositif d'emballage suivant la revendication 1, caractérisé en ce que les éléments de verrouillage sont constitués par des portées saillantes (16) ou une rainure (26).

3. Dispositif d'emballage suivant l'une des revendications 1 ou 2, caractérisé en ce que le joint (6) est monté à l'intérieur d'un couvercle (7) qui présente un bord tombé (7a) retenant le joint et prenant appui sur les plots (4) lorsque le dispositif d'emballage est fermé.

4. Dispositif d'emballage suivant l'une des revendications 1 à 3, caractérisé en ce que le joint (6) délimite une feuillure (8) enveloppant la portée (5).

5. Dispositif d'emballage suivant l'une des revendications 1 à 4, caractérisé en ce que le couvercle (7) est rapporté à l'intérieur du capuchon (13) par encliquetage.

6. Dispositif d'emballage suivant l'une des revendications 1 à 5, caractérisé en ce que le couvercle (7) forme un embout (9) dans lequel est introduite une partie tubulaire (11) formée à l'intérieur du capuchon (13), ladite partie tubulaire (11) étant de section circulaire de même que l'embout (9) et comportant un verrouillage mutuel du type à rainure (10) et jonc (12) ou autres protubérances.

7. Dispositif d'emballage suivant l'une des revendications 1 à 6, caractérisé en ce que le couvercle (7) est muni sur son dessus de butées (18,19) formant des guides et limitant le déplacement angulaire dudit capuchon par rapport au couvercle à un angle pour lequel les portées saillantes (16) des pattes (15) sont dégagées des plots (4) du corps (1).

8. Dispositif d'emballage suivant l'une des revendications 1 à 7, caractérisé en ce que le couvercle (7) prend appui contre la paroi externe du capuchon (13) par un épaulement (14) de celui-ci.

9. Dispositif d'emballage suivant l'une des revendications 1 à 8, caractérisé en ce que les parties saillantes (16) des pattes (15) ainsi que les plots (4) forment des rampes coopérantes (16a,4a) pour provoquer le serrage du joint (6) sur la portée (5) du corps (1).

10. Dispositif d'emballage suivant l'une des revendications 1 à 9, caractérisé par au moins une saillie de verrouillage prévue entre les portées saillantes (16) et les plots (4) coopérants.

11. Dispositif d'emballage suivant l'une des revendications 1 à 10, caractérisé en ce que le corps (1) délimite des méplats pour correspondre aux pattes du capuchon.

12. Dispositif d'emballage suivant la revendication 1, caractérisé en ce que le couvercle (7) et le joint (6) sont formés en une seule pièce et serrés par des pattes ou branches mobiles portées par ledit capuchon.

13. Dispositif suivant la revendication 12, caractérisé par un étrier coulissant (24) disposé dans une lumière (25) du capuchon (13), ledit étrier présentant des branches (24a) délimitant chacune une rainure d'emboîtement (26) pour les plots (4) du corps (1).

14. Dispositif suivant la revendication 12, caractérisé par un étrier (24₁) délimitant un axe pivotant dans un berceau (27) du joint (6) et dans une échancrure correspondante du capuchon (13) recouvrant ce joint, l'étrier comportant des branches (24b) pivotantes présentant une rainure d'emboîtement (26) pour le plot (4) correspondant du corps (1).

15. Dispositif suivant la revendication 12, caractérisé en ce que le capuchon (13) est, en partie, cylindrique et est recouvert partiellement par un secteur cylindrique à partir duquel sont formées des branches (24c) formant des axes (29) traversant au moins le capuchon (13), lesdites branches (24c) coopérant avec les plots (4) du corps (1).

16. Dispositif suivant la revendication 12, caractérisé en ce que le capuchon (13) forme des pattes latérales dont la partie supérieure (30a) est disposée en regard d'un logement (31) et dont la partie inférieure délimite une rainure d'emboîtement (26) pour les plots (4) du corps (1).

17. Dispositif suivant les revendications 12 et 16, caractérisé par un élément élastique (32) exerçant une poussée sur la partie supérieure (30a) des pattes (30).

18. Dispositif suivant la revendication 12, caractérisé en ce que le capuchon (13) délimite des rainures en queue d'aronde pour des pattes coulissantes (34) coopérant avec les plots (4) du corps (1).

19. Dispositif suivant la revendication 12, caractérisé par un poussoir (35) relié par des branches (36) à des pattes (37) pouvant basculer sous l'action d'une poussée exercée sur le poussoir (35) dont une partie (36a) des branches (36) est rigide et prend appui sur le dessus du joint (6).

20. Dispositif suivant la revendication 12, caractérisé en ce que le joint (6) qui prend, directement, appui sur la portée (5) du corps (1) est relié au capuchon (13) au moyen de doigts (22) dont des joncs (23) sont verrouillés au-delà de collets (21) formés par des douilles (20) du capuchon (13).

## Patentansprüche

1. Verpackungseinrichtung, die eine dicht zu schließende Verschlußkappe besitzt, dadurch gekennzeichnet, daß die Verschlußkappe (13) inwendig eine Dichtung (6) enthält, die vollständig das Innere der Verschlußkappe bedeckt und einer Auflagefläche (5) des Körpers (1) der Verpackungseinrichtung entspricht, wobei der besagte Körper im Querschnitt die gleiche Form wie die Verschlußkappe aufweist und seitlich Vorsprünge (4) ausbildet, die mit Verriegelungselementen (16, 26), welche auf seitlichen Laschen (15,30) der Verschlußkappe oder eines von der Verschlußkappe getragenen beweglichen Elements (24, 35) ausgebildet sind, derart zusammenwirken, daß die Dichtung (6) auf die Auflagefläche (5) gepreßt wird, wenn die Verpackungseinrichtung geschlossen ist.

2. Verpackungseinrichtung nach Anspruch 1, dadurch gekennzeichnet, daß die Verriegelungselemente von vorspringenden Nasen (16) oder einer Nut (26) gebildet werden.

3. Verpackungseinrichtung nach einem der Ansprüche 1 oder 2, dadurch gekennzeichnet, daß die Dichtung (6) im Inneren eines Deckels (7) angebracht ist, der einen Rand (7a) aufweist, welcher die Dichtung hält und auf den Vorsprüngen (4) zur Auflage kommt, wenn die Verpakkungseinrichtung geschlossen wird.

4. Verpackungseinrichtung nach einem der Ansprüche 1 bis 3, dadurch gekennzeichnet, daß die Dichtung (6) eine Fuge (8) aufweist, die die Auflagefläche (5) umschließt.

5. Verpackungseinrichtung nach einem der Ansprüche 1 bis 4, dadurch gekennzeichnet, daß der Deckel (7) durch Verklinkung an das Innere der Verschlußkappe (13) angesetzt ist.

6. Verpackungseinrichtung nach einem der Ansprüche 1 bis 5, dadurch gekennzeichnet, daß der Deckel (7) ein Ansatzstück (9) aufweist, in das ein im Innern der Verschlußkappe (13) ausgebildeter röhrenförmiger Teil (11) eingeführt wird, wobei der besagte röhrenförmige Teil (11) ebenso wie das Ansatzstück (9) einen kreisförmigen Querschnitt besitzt und eine wechselseitige Verrastung mit Rille (10) und Ringwulst (12) oder anderen Ausstülpungen umfaßt.

7. Verpackungseinrichtung nach einem der Ansprüche 1 bis 6, dadurch gekennzeichnet, daß der Deckel (7) an seiner Oberseite mit Stoppern (18, 19) versehen ist, welche Führungen darstellen und die Winkelverschiebung besagter Verschlußkappe bezüglich des Deckels auf einen Winkel beschränken, bei dem die vorspringenden Nasen (16) der Laschen (15) von der Vorsprüngen (4) des Körpers (1) entkuppelt werden.

8. Verpackungseinrichtung nach einem der Ansprüche 1 bis 7, dadurch gekennzeichnet, daß der Deckel (7) an der äußeren Wandung der Verschlußkappe (13), und zwar bei einem Rücksprung (14) derselben, zur Anlage kommt.

9. Verpackungseinrichtung nach einem der Ansprüche 1 bis 8, dadurch gekennzeichnet, daß die vorspringenden Nasen (16) der Laschen (15) sowie die Vorsprünge (4) geneigte Ebenen (16a, 4a) bilden, die so zusammenwirken, daß sie die Pressung der Dichtung (6) auf die Auflagefläche (5) des Körpers (1) hervorrufen.

10. Verpackungseinrichtung nach einem der Ansprüche 1 bis 9, gekennzeichnet durch mindestens einen Verschlußzapfen, der zwischen den zusammenwirkenden vorspringenden Nasen (16) und Vorsprüngen (4) vorgesehen ist.

11. Verpackungseinrichtung nach einem der Ansprüche 1 bis 10, dadurch gekennzeichnet, daß der Körper (1) Abflachungen aufweist, um den Laschen der Verschlußkappe zu entsprechen.

12. Verpackungseinrichtung nach Anspruch 1, dadurch gekennzeichnet, daß der Deckel (7) und die Dichtung (6) aus einem einzigen Stück bestehen und mittels Laschen oder beweglichen Armen, welche von besagter Verschlußkappe getragen werden, angepresst werden.

13. Einrichtung nach Anspruch 12, gekennzeichnet durch einen verschiebbaren Bügel (24), der in einem Schlitz (25) der Verschlußkappe (13) angeordnet ist, wobei besagter Bügel Arme (24a) aufweist, von denen jeder eine Einschiebnut (26) für die Vorsprünge (4) des Körpers (1) enthält.

14. Einrichtung nach Anspruch 12, gekennzeichnet durch einen Bügel (24₁), der eine Achse aufweist, die in einem Sattel (27) der Dichtung (6) und in einem entsprechenden bogenförmigen Ausschnitt der diese Dichtung bedeckenden Verschlußkappe (13) drehbar gelagert ist, wobei der Bügel schwenkbare Arme (24b) besitzt, die eine Einschiebnut (26) für den entsprechenden Vorsprung (4) des Körpers (1) aufweisen.

15. Einrichtung nach Anspruch 12, dadurch gekennzeichnet, daß die Verschlußkappe (13) teilweise zylindrisch ist und zum Teil von einem zylindrischen Bogenstück bedeckt wird, von dem ausgehend Arme (24c) ausgebildet sind, welche Axen (29) ausbilden, die mindestens die Verschlusskappe (13) durchlaufen, wobei besagte Arme (24c) mit den Vorsprüngen (4) des Körpers (1) zusammenwirken.

16. Einrichtung nach Anspruch 12, dadurch gekennzeichnet, daß die Verschlußkappe (13) seitliche Laschen ausbildet, deren obere Partie (30a) vor einer Aussparung (31) angeordnet ist und deren untere Partie eine Einschiebenut (26) für die Vorsprünge (4) des Körpers (1) aufweist.

17. Einrichtung nach Anspruch 12 und 16, gekennzeichnet durch ein elastisches Element (32), das einen Druck auf die obere Partie (30a) der Laschen (30) ausübt.

18. Einrichtung nach Anspruch 12, dadurch gekennzeichnet, daß die Verschlußkappe (13) schwalbenschwanzförmige Furchen für verschiebbare Laschen (34) aufweist, die mit den Vorsprüngen (4) des Körpers (1) zusammenwirken.

19. Einrichtung nach Anspruch 12, gekennzeichnet durch eine Druckvorrichtung (35), welche durch Arme (36) mit Laschen (37) verbunden ist, die unter der Wirkung eines auf die Druckvorrichtung (35) ausgeübten Druckes kippbar sind, wobei eine Partie (36a) der Arme (36) der Druckvorrichtung unelastisch ist und auf der Oberseite der Dichtung (6) zu liegen kommt.

20. Einrichtung nach Anspruch 12, dadurch gekennzeichnet, daß die Dichtung (6), die direkt auf der Auflagefläche (5) des Körpers (1) zur Auflage kommt, mit der Verschlußkappe (13) mittels Zapfen (22) verbunden ist, deren Ringwülste (23) über den von den Hülsen (20) der Verschlußkappe (13) ausgebildeten Auskragungen (21) verrastet sind.

## Claims

1. Packing device comprising a cap having to be closed in a tight manner, characterized in that the cap (13) innerly contains a seal (6) covering fully the inside of the cap and corresponding to a bearing surface (5) of the body (1) of the packing device, said body having the same shape, in cross-section, as the cap and forming lateral studs (4) cooperating with latching members (16, 26) formed on lateral lugs (15, 30) of the cap or of a movable member (24, 35) carried by the cap, whereby the gasket (6) is compressed on the bearing surface (5) when the packing device is closed.

2. Packing device according to claim 1, characterized in that the latching members are formed by protruding bearing surfaces (16) or a groove (26).

3. Packing device according to one of claims 1 or 2, characterized in that the seal (6) is mounted inside a cover (7) which has a turned down edge (7a) holding the seal and bearing against the studs (4) when the packing device is closed.

4. Packing device according to one of claims 1 to 3, characterized in that the seal (6) defines a groove (8) surrounding the bearing surface (5).

5. Packing device according to one of claims 1 to 4, characterized in that the cover (7) is added inside the cap (13) by a snap-in engagement.

6. Packing device according to one of claims 1 to 5, characterized in that the cover (7) forms a joining piece (9) in which is introduced a tubular portion (11) formed inside the cap (13), said tubular portion (11) being of a circular cross-section as well as the joining piece (9) and including a mutual latching arrangement, of the slot (10) and retaining ring (12) type or other projections.

7. Packing device according to one of claims 1 to 6, characterized in that the cover (7) is provided on its top with abutments (18, 19) forming guides and limiting the angular displacement of said cap with respect to the cover to an angle for which the protruding bearing surfaces (16) of the lugs (15) are disengaged from the studs (4) of the body (1).

8. The packing device according to one of claims 1 to 7, characterized in that the cover (7) comes to bear against the outer wall of the cap (13) via a shoulder (14) of the latter.

9. The packing device according to one of claims 1 to 8, characterized in that the protruding bearing surfaces (16) ofthe lugs (15) as well as the studs (4) form matching ramps (16a, 4a) in order to cause clamping of the seal (6) on the bearing surface (5) of the body (1).

10. Packing device according to one of claims 1 to 9, characterized by at least one latching protrusion provided between the protruding bearing surfaces (16) and the cooperating studs (4).

11. Packing device according to one of claims 1 to 10, characterized in that the body (1) defines flats for corresponding to lugs of the cap.

12. Packing device according to claim 1, characterized in that the cover (7) and the seal (6) are formed as a unit and clamped by mobile lugs and arms carried by said cap.

13. Device according to claim 12, characterized by a sliding stirrup (24) disposed in an opening (25) of the cap (13), said stirrup having arms (24a) each defining a snap-in groove (26) for the studs (4) of the body (1).

14. Device according to claim 12, characterized by a stirrup (24₁) defining a pivoting axis in a cradle (27) of the seal (6) and in a corresponding notch of the cap (13) covering this seal, the stirrup including pivoting arms (24b) having a snap-in groove (26) for the corresponding stud (4) of the body (1).

15. Device according to claim 12, characterized in that the cap (13) is partly cylindrical and is partially covered by a cylindrical sector from which are formed arms (24c) forming pins (29) crossing through at least the cap (13), said arms (24c) cooperating with the studs (4) of the body (1).

16. Device according to claim 12, characterized in that the cap (13) forms side lugs the upper portion (30a) of which is disposed opposite a housing (31) and the lower portion of which defines a snap-in groove (26) for the studs (4) of the body (1).

17. Device according to one of claims 12 and 16, characterized by a resilient element (32) exerting a pressure on the upper portion (30a) of the lugs (30).

18. Device according to claim 12, characterized in that the cap (13) defines dovetail grooves for sliding lugs (34) cooperating with the studs (4) of the body (1).

19. Device according to claim 12, characterized by a push-piece (35) connected by arms (36) to lugs (37) which can tip under action of a pressure exerted on the push-piece (35), a portion (36a) of the arms (36) being rigid and bearing on the top of the seal (6).

20. Device according to claim 12, characterized in that the seal (6) which directly bears on the bearing surface (5) of the body (1) is connected to the cap (13) by means of fingers (22) the retaining rings (23) of which are latched beyond collars (21) formed by sockets (20) of the cap (13).
